# EUROPÄISCHE PATENTSCHRIFT

(11) **EP 0 394 649 B1**
(45) Veröffentlichungstag und Bekanntmachung des Hinweises auf die Patenterteilung: **07.07.1993**
(21) Anmeldenummer: 90104549.2
(22) Anmeldetag: 09.03.1990
(51) Int. Cl.: E05C 1/10

(54) **Sperr-Riegel für die Flügel von Fenstern und Türen od. dgl.**
Lock for door, window or similar
Verrou pour porte, fenêtre, ou similaire

(30) Priorität: 25.04.1989 DE 8905238 U
(43) Veröffentlichungstag der Anmeldung: 31.10.1990
(73) Patentinhaber: SIEGENIA-FRANK KG, 57074 Siegen (DE)
(72) Erfinder: Loos, Horst, D-5905 Freudenberg-Lindenberg (DE); Afflerbach, Dirk, D-5900 Siegen (DE)

(56) Entgegenhaltungen:
- GB-A- 450 565
- GB-A- 1 221 413
- US-A- 2 468 406
- US-A- 4 565 079
- US-A- 4 641 506

## Beschreibung

Die Erfindung betrifft einen Sperr-Riegel für die Flügel von Fenstern Türen od. dgl., insbesondere eine Drehsperre für die Flügel von Drehkippfenstern und -türen, bestehend aus einem Federschnäpper mit einer durch den Federweg vorgegebenen relativ geringen Riegel-Eingriffstiefe und aus einem durch eine Handhabe bewegbaren Riegel mit einer die Riegel-Eingriffstiefe des Federschnäppers überschreitenden Eingriffstiefe.

Ein Sperr-Riegel dieser Art ist bereits in der GB-A- 1 221 413 offenbart. Er hat dabei eine Auslegung, mit der neben der Funktion eines Federschnäppers auch die Funktion eines Schubriegels erfüllt werden kann.

Andererseits kann der US-A- 4 641 506 ein Schubriegel entnommen werden, bei dem die Möglichkeit geboten ist, ihn in seiner Riegelstellung gegen Verlagerung in seine Freigabestellung zusätzlich zu blockieren bzw. zu sperren.

Auch ist es bei Drehkippfenstern und -türen bereits seit langem bekannt, Sperr-Riegel als sogenannte Drehsperren bzw. Kippriegel zu benutzen, die einen durch eine Handhabe betätigbaren Schubriegel aufweisen, der mit relativ großer Riegel-Eingriffstiefe in eine zugehörige Riegelschlaufe eingerückt werden kann (DE-U- 16 95 257).

Ferner sind als Drehsperren dienende Sperr-Riegel bekannt, die einen Federschnäpper mit einer durch den Federweg vorgegebenen, relativ geringen Riegel-Eingriffstiefe in die zugehörige Riegelschlaufe aufweisen (DE-U- 16 95 429).

Zum Stand der Technik gehören durch DE-U- 16 96 711 aber auch schon Sperr-Riegel , die sich aus ihrer Riegel-Eingriffsstellung nur von hierfür befugten Personen in die Freigabestellung bringen lassen, indem ihnen eine in besonderer Art und Weise ein- und auskuppelbare Bedienungshandhabe zugeordnet ist. Im letzteren Falle arbeitet die ein- und auskuppelbare Bedienungshandhabe mit einem als Federschnäpper ausgelegten Sperr-Riegel zusammen, d.h., ein lediglich manuell zwischen seiner Freigabestellung und seiner Riegel-Eingriffsstellung verlagerbarer Schubriegel ist nicht vorhanden.

Ziel der Erfindung ist die Schaffung eines Sperr-Riegels der gattungsgemäßen Art, bei welchem nur der durch eine angebaute Bedienungshandhabe zwischen seiner Freigabestellung und seiner Riegel-Eingriffsstellung manuell verlagerbare Schubriegel in seiner Eingriffsstellung gegen Ausrücken blockierbar ist, während der Federschnäpper sich zwar durch eine Bedienungshandhabe entgegen der Rückstellkraft der Feder in seiner Freigabestellung bringen läßt, anschließend jedoch federschlüssig wieder in seine Ausgangsstellung zurückkehrt, in der er selbsttätig mit der ihm zugeordneten Riegelschlaufe zusammenwirken kann. Dabei ist wichtig, daß der Federschnäpper von seiner Riegelfunktion entlastet werden kann, solange der Schubriegel in seiner Eingriffsstellung gegen Entriegeln blockiert ist. Andererseits soll jedoch der Federschnäpper voll zur Wirkung kommen, sobald der Schubriegel nach Aufhebung seiner Blockierung mittels der Handhabe in seine Grund- bzw. Ausgangsstellung zurückbewegt worden ist.

Ein erfindungsgemäßer Sperr-Riegel, welcher diese Aufgabe erfüllt, kann nach zwei verschiedenen Lösungsgedanken ausgelegt werden.

Nach dem ersten Lösungsgedanken ist ein solcher Sperr-Riegel dadurch gekennzeichnet,
daß der Schubriegel aus einem Riegelbolzen besteht, der rückseitig an seinem freien Ende mit einer Anlaufschräge versehen ist,
daß die Handhabe des Schubriegels einen in eine schlitz- oder nutförmige Ausnehmung der ortsfesten Schubriegelführung hineinragenden Drehknebel trägt,
daß die schlitz- oder nutförmige Ausnehmung der ortsfesten Schubriegelführung wenigstens an ihrem der maximalen Riegel-Eingriffstiefe des Schubriegels zugeordneten Ende eine Erweiterung aufweist,
daß der Drehknebel lediglich innerhalb dieser Erweiterung in eine Blockierstellung querverdrehbar ist,
und daß der Drehknebel einen Flachsteg aufweist, dessen Breite ein Einschieben in die schlitz- oder nutförmige Ausnehmung erlaubt und dessen Länge größer als die Breite der Ausnehmung und kleiner als das Öffnungsmaß der Erweiterung ist.

Nach dem zweiten Lösungsgedanken besteht das Kennzeichen darin,
daß der Schubriegel aus einem Riegelbolzen besteht, der rückseitig an seinem freien Ende mit einer Anlaufschräge versehen ist,
daß die Handhabe des Schubriegels eine in eine schlitz- oder nutförmige Ausnehmung der ortsfesten Schubriegelführung hineinragenden Drehknebel trägt,
daß die schlitz- oder nutförmige Ausnehmung der ortsfesten Schubriegelführung wenigstens an ihrem der maximalen Riegel-Eingriffstiefe des Schubriegels zugeordneten Ende eine Erweiterung aufweist,
daß der Drehknebel lediglich innerhalb dieser Erweiterung in eine Blockierstellung querverdrehbar ist,
daß die Drehknebel einen etwa halbkreisförmig begrenzten Zapfen trägt, dessen ebene Halbkreisfläche an der Drehachse des Drehknebels liegt,
und daß die Erweiterung der schlitz- und nutförmigen Ausnehmung in der ortsfesten Schubriegelführung Kreisform aufweist sowie sich einseitig versetzt an das der maximalen Riegel-Eingriffstiefe des Schubriegels zugeordnete Ende der Ausnehmung anschließt.

Erfindungsgemäß ist weiterhin vorgesehen, daß der Drehknebel in einer zur Rückseite der Handhabe offenen, zylindrischen Kammer sitzt, deren Stirnwand mit einem Profildurchbruch versehen ist, und daß er einen dem Profildurchbruch zugewendeten Profilkanal enthält, wobei als Betätigungselement ein Steckschlüssel vorgesehen ist, der einerseits zum Profilkanal und andererseits zum Profildurchbruch paßt. Nur Personen, denen ein passender Steckschlüssel zur Verfügung steht, sind in der Lage, den in der Riegel-Eingriffsstellung blockierten Schubriegel bedarfsweise, beispielsweise zum Reinigen der Außenseite des Fensterflügels oder auch zur kurzzeitigen Stoßbelüftung des Raumes, freizugeben.

Die Bedienung des Sperr-Riegels nach der Erfindung wird erleichtert, wenn der Drehwinkel des Drehknebels innerhalb der zylindrischen Kammer, z.B. auf 90°, anschlagbegrenzt ist, wobei eine Anschlagnase am Umfang des Drehknebels in eine Bogennut der Kammer eingreift.

Eine andere Bauart für einen erfindungsgemäßen Sperr-Riegel zeichnet sich dadurch aus,
daß der Drehknebel einen etwa halbkreisförmig begrenzten Zapfen trägt, dessen ebene Halbkreisfläche an der Drehachse des Drehknebels liegt, daß die Erweiterung der schlitz- oder nutförmigen Ausnehmung in der ortsfesten Schubriegelführung Kreisform aufweist sowie sich einseitig versetzt an das der maximalen Riegel-Eingriffstiefe des Schubriegels zugeordnete Ende dieser Ausnehmung anschließt, und daß der Drehwinkel des Drehknebels innerhalb der zylindrischen Kammer durch eine Anschlagnase an seinem Umfang, die in eine Bogennut der Kammer eingreift auf 180° anschlagbegrenzt ist.

Der Gegenstand der Erfindung ist an Ausführungsbeispielen in der Zeichnung dargestellt. Es zeigt dabei
- Fig. 1: im Längsschnitt einen Sperr-Riegel in der blockierten Eingriffsstellung des Schubriegels,
- Fig. 2: den in Fig. 1 mit II gekennzeichneten Teilbereich des Sperr-Riegels in der Rückansicht,
- Fig. 3: den Sperr-Riegel nach Fig. 1 bei in der Grund- bzw. Ausgangsstellung befindlichem Schubriegel und bei Wirkstellung des Federschnäppers, während
- Fig. 4: eine Rücksansicht des in Fig. 3 mit IV-IV gekennzeichneten Teilbereichs wiedergibt und die
- Fig. 5 und 6: den Fig. 3 und 4 entsprechende Darstellungen einer abgewandelten Ausführung des Sperr-Riegels.

Der in der Zeichnung dargestellte Sperr-Riegel für die Flügel von Fenstern und Türen od. dgl. kommt insbesondere als Drehsperre für die Flügel von Drehkippfenstern und -türen zum Einsatz.

Solche Drehsperren werden einerseits dann benötigt, wenn - beispielsweise in Schulen, Krankenanstalten, Sanatorien od. dgl. - verhindert werden soll, daß die Fenster- oder Türflügel von Unbefugten in die Drehstellung geöffnet werden können. Andererseits ist die Benutzung solcher Drehsperren aber auch empfehlenswert oder sogar Bedingung, wenn sich bei zweiflügeligen Fenstern einer der Flügel in Kippöffnungsstellung befindet und dann der geschlossene Nachbarflügel gegen unerwünschtes Öffnen von außen - also zwecks Einbruchshemmung - blockiert werden muß. In jedem der beiden vorgenannten Anwendungsfälle ist es wichtig, daß der Sperr-Riegel eine Einbaulage erhalten kann, die ein Kippöffnen des Flügels nicht verhindert oder beeinträchtigt.

Aus der Zeichnung ist ersichtlich, daß der Sperr-Riegel bzw. die Drehsperre grundsätzlich zwei zusammenwirkende Bauelemente umfaßt, nämlich einerseits die eigentliche Riegelvorrichtung 1 und andererseits den Riegeleingriff 2. Die Riegelvorrichtung 1 wird dabei beispielsweise am Flügel des Fensters bzw. der Tür, vorzugsweise an der Überschlags-Umfangsfläche desselben, befestigt, während der Riegeleingriff 2 dann an der raumseitigen Stirnfläche des Blendrahmens angebracht ist.

Selbstverständlich kann die Anordnung aber auch umgekehrt vorgesehen werden, wobei also der Riegeleingriff 2 mit dem Flügel und die Riegelvorrichtung 1 mit dem Blendrahmen des Fensters oder der Tür in Verbindung steht.

Das einfachste Bauelement des Sperr-Riegels bzw. der Drehsperre ist der Riegeleingriff 2. Er besteht nämlich aus einer Befestigungsplatte 3 und einer starr auf dieser befestigten, mindestens einendig offenen, Eingriffstülle 4.

Die Riegelvorrichtung 1 weist ein von Anschraubplatten 5 getragenes Gehäuse 6 auf, in dem ein Riegelbolzen 7 längsschiebbar geführt ist. Das aus dem Gehäuse 6 austretende Ende 8 des Riegelbolzens 7 wirkt dabei mit der Eingriffstülle 4 des Riegeleingriffs 2 zusammen und ist zu diesem Zweck an seiner Rückseite mit einer Anlaufschräge 9 versehen.

Am andereren Ende des Riegelbolzens 7 sitzt eine Handhabe 10, die schieberartig in einer Vertiefung des Gehäuses 6 liegt, welche unterhalb einer Anschraubplatte 5 und vor einer rechtwinklig an diese anschließenden Rückwand 11 des Gehäuses 6 vorgesehen ist.

Innerhalb einer einseitig offenen Ausnehmung 12 des Gehäuse 6 ist der Riegelbolzen 7 von einer Schraubendruckfeder 13 koaxial umgeben, die sich einerseits an einer Querwand 14 des Gehäuses 6 abstützt und andererseits an einem Bund 15 des Riegelbolzens 7 angreift, welcher beispielsweise von einem in eine Umfangsnut desselben eingesetzten Sprengring gebildet werden kann.

Die Schraubendruckfeder 13 ist so ausgelegt, daß sie den Riegelbolzen 7 normalerweise in der aus Fig. 3 ersichtlichen, vorgeschobenen Grund- bzw. Ausgangsstellung zu halten sucht. Entgegen der Rückstellkraft der Schraubendruckfeder 13 kann jedoch der Riegelbolzen 7 weiter in das Gehäuse 6 zurückgeschoben werden, wenn sein vorderes Ende 8 mit seiner rückseitigen Anlaufschräge 9 bei einer Schließbewegung des Flügels auf den Öffnungsrand der Eingriffstülle 4 des Riegeleingriffs 2 am Blendrahmen tritt. Nach Überfahren des Öffnungsrandes der Eingriffstülle 4 schnappt sodann der Riegelbolzen 7 unter der Wirkung der Schraubendruckfeder 13 in seine Grund- bzw. Ausgangsstellung zurück, so daß auf diese Art und Weise die Riegelvorrichtung 1 mit dem Riegeleingriff 2 als Federschnäpper mit relativ geringer Riegeleingriffstiefe zusammenwirkt.

Die relativ geringe Riegel-Eingriffstiefe des Federschnäppers wird durch eine zwischen dem Gehäuse 6 und dem Riegelbolzen 7 wirksame Feder-Rastvorrichtung 16 begrenzt, die einerseits von einem im Gehäuse 6 abgestützten Federdrahtbügel 17 und andererseits von einer flachen Mulde 18 am Umfang des Riegelbolzens 7 gebildet wird. Die Länge der flachen Mulde 18 ist dabei so bemessen, daß sie das unbehinderte Einfedern des Riegelbolzens 7 entgegen der Kraft der Schraubenfeder 13 in das Gehäuse 6 zuläßt.

Mit Hilfe der Handhabe 10 kann der Riegelbolzen 7 unter Überwindung der Rastvorrichtung 16 über die aus Fig. 3 ersichtliche Federschnäpper-Wirkstellung hinaus bis in die der Fig. 1 entnehmbare, größere Riegel-Eingriffstiefe relativ zur Eingriffstülle 4 des Riegeleingriffs 2 vorgeschoben werden. Dabei bildet dann der Riegelbolzen 7 zusammen mit der Eingriffstülle 4 des Riegeleingriffs 2 einen üblichen Schubriegel.

In der Schubriegel-Funktionsstellung des Riegelbolzens 7 ist die Schraubendruckfeder 13 praktisch vollständig entspannt, während der Federbügel 17 in eine Umfangsnut 19 am Riegelbolzen 7 einrückt und dadurch eine zweite Rastvorrichtung 20 bildet.

Damit der Sperr-Riegel bzw. die Drehsperre in der aus Fig. 1 der Zeichnung ersichtlichen Schubriegel-Funktionsstellung gegen unerwünschte Entriegelung blockiert werden kann, trägt die Handhabe 10 des Riegelbolzens 7 einen Drehknebel 21, der an seiner Rückseite mit einem vorspringenden Flachsteg 22 versehen ist. Dieser Flachsteg 22 ragt dabei in eine schlitz-oder nutförmige Ausnehmung 23 hinein, welche in der Rückwand 11 des Gehäuses 6 vorgesehen ist.

Da der Flachsteg 22 des Drehknebels 21 eine Breite aufweist, welche auf die Breite der schlitz- oder nutartigen Ausnehmung 23 abgestimmt ist, dabei aber eine Länge hat, welche die Breite der schlitz- oder nutartigen Ausnehmung 23 überschreitet, kann der Drehknebel 21 nicht betätigt werden, solange er sich im Bereich der schlitz- oder nutartigen Ausnehmung 23 befindet. Die Länge der schlitz- oder nutartigen Ausnehmung 23 in der Rückwand 11 des Gehäuses 6 ist nun so bemessen, daß der Flachsteg 22 des Drehknebels 21 mit ihr erst völlig außer Eingriff gelangt, wenn der Riegelbolzen 7 mit Hilfe der Handhabe 10 in die der Fig. 1 entnehmbare Schubriegel-Funktionsstellung gebracht worden ist. Dort schließt sich an die schlitz-oder nutförmige Ausnehmung 23 eine in die Rückwand 11 eingearbeitete Erweiterung 24 an, deren Abmessung das Längenmaß des am Drehknebel 21 befindlichen Flachsteges 22 überschreitet. Im Bereich der Erweiterung 24 kann daher der Drehknebel 21 so verstellt werden, daß sein Flachsteg 22 aus der durch den Verlauf der schlitz- oder nutförigen Ausnehmung 23 bestimmten Lage nach Fig. 4 um 90° winkelverdreht in die Lage nach Fig. 2 gelangt. In diesem Falle wird dann der Riegelbolzen 7 in seiner Schubriegel-Funktionsstellung nach Fig. 1 gegen ein Zurückziehen aus der Eingriffstülle 4 des Riegeleingriffs 2 mit Hilfe der Handhabe 10 sicher blockiert.

Der Drehknebel 21 sitzt beim gezeigten Ausführungsbeispiel in einer zur Rückseite der Handhabe 10 offenen, zylindrischen Kammer 25 (Fig. 2), deren Stirnwand mit einem Profildurchbruch 26 (Fig. 1 und 3) versehen ist. Dieser Profildurchbruch 26 kann dabei kreuz- bzw. +-förmige Umrißform erhalten, wie das in den Fig. 1 und 3 angedeutet ist. Der Drehknebel 21 ist andererseits in seinem dem Profildurchbruch 26 zugewendeten Ende mit einem Profilkanal 27 ausgestattet, der beispielsweise eine flach-rechteckige Umrißform hat und in Richtung seiner Tiefe bzw. in Richtung der Längsachse des Drehknebels 21 mit Abstufungen versehen ist.

Durch den Profildurchbruch 26 in der Handhabe 10 kann in den Profilkanal 27 des Drehknebels 21 ein hierzu passendes, schlüsselartiges Betätigungswerkzeug eingeführt werden, wobei sich mit dessen Hilfe der Drehknebel 21 um 90° zwischen den beiden Funktionsstellungen nach den Fig. 2 und 4 verlagern läßt.

Es hat sich bewährt, wenn der Drehwinkel des Drehknebels 21 innerhalb der zylindrischen Kammer 25 der Handhabe 10 anschlagbegrenzt wird. Hierzu kann eine Anschlagnase 28 am Umfang des Drehknebels 21 in eine Bogennut 29 am Umfang der Kammer 25 eingreifen, wie das in der Zeichnung dargestellt ist.

Bei dem in der Zeichnung dargestellten Ausführungsbeispiel eines Sperr-Riegels bzw. einer Drehsperre erfüllt der Riegelbolzen 7 eine Doppelfunktion, nämlich in der aus Fig. 3 ersichtlichen Stellung eine Federschnäpper-Funktion, sowie in der aus Fig. 1 ersichtlichen Stellung eine Schubriegel-Funktion.

Nach der Neuerung ist es jedoch selbstverständlich auch möglich, die Federschnäpper-Funktion und die Schubriegel-Funktion voneinander zu trennen, also einen Federschnäpper und einen Schubriegel voneinander unabhängig bewegbar vorzusehen.

Zu diesem Zweck kann vorzugsweise im Gehäuse 6 der Riegelvorrichtung 1 eine Schnäpperfalle verschiebbar geführt und durch ein der Schraubendruckfeder 13 entsprechendes Federelement so beaufschlagt werden, daß sie normalerweise in einer der Fig. 3 entsprechenden Stellung gehalten wird, aus der sie entgegen der Federkraft in das Gehäuse 6 zurückfedern kann.

In einem Durchgangskanal des solchermaßen ausgebildeten Federschnäppers wird ein dem Riegelbolzen 7 ähnlicher Riegelbolzen als selbständiges Funktionselement mit Hilfe der Handhabe 10 verschiebbar geführt. In der der Fig. 3 entsprechenden Bedienungsstellung der Handhabe ist in diesem Falle der Schubriegel soweit in das Gehäuse 6 zurückgezogen, daß sein vorderes Ende zumindest bündig mit der Gehäuse-Stirnwand liegt, aus welcher der Federschnäpper hervorragt.

In der der Figur 1 entsprechenden Funktionsstellung der Handhabe 10 ist jedoch der Schubriegel durch den Federschnäpper hindurch soweit vorgeschoben, daß er in die Eingriffstülle 4 des Riegeleingriffs 2 auf ihrer vollen Länge - entsprechend der Figur 1 - eingerückt ist.

Selbstverständlich ist es im Falle der zuletzt beschriebenen Ausgestaltung nötig, das öffnungsseitige Ende der Eingriffstülle 4 des Riegeleingriffs 2 auf die Querschnittsform des Federschnäppers abzustimmen, während deren von der Öffnungsseiter abgewendete Längenabschnitt dann eine Anpassung an den - kleineren - Querschnitt des Schubriegels erhält.

Eine andere Abweichung gegenüber dem an Hand der Zeichnung erläuterten Ausführungsbeispiel eines Sperr-Riegels bzw. einer Drehsperre kann auch noch darin bestehen, daß in die Handhabe 10 anstelle des Drehknebels 21 als Blockierelement ein entweder drehbarer oder aber axialverschiebbarer Schließzylinder eingebaut wird. Bei Verwendung eines drehbaren Schließzylinders kann dieser rückseitig den Flachsteg 22 tragen, so daß im übrigen die Wirkung der Blockiervorrichtung mit dem gezeigten Ausführungsbeispiel übereinstimmt. Bei Benutzung eines Druckzylinders ist es hingegen zweckmäßig, einem rückseitig an diesem befindlichen Riegelzapfen in der Rückwand 11 des Gehäuses 6 lediglich dort ein Eingriffsloch zuzuordnen, wo die Festlegung des in Wirkstellung ausgeschobenen Schubriegels erfolgen soll.

Wie aus den Fig. 5 und 6 ersichtlich ist, besteht auch die Möglichkeit, den Drehknebel 21 an seinem der Rückwand 11 des Gehäuses 6 zugewendeten Ende mit einem etwa halbkreisförmig begrenzten Zapfen 22a zu versehen. Dieser Zapfen 22a ist dabei so angeordnet, daß seine ebene Halbkreisfläche an der Drehachse des Drehknebels 21 liegt und sich diametral hierzu erstreckt.

In Anpassung an den Zapfen 22a weist die Erweiterung 24a der schlitz- oder nutförmigen Ausnehmung 23 in der Rückwand 11 des Gehäuses 6 an dem der maximalen Riegel-Eingriffstiefe des Riegels 7 zugeordneten Ende Kreisform auf. Sie schließt sich dabei einseitig versetzt an die schlitz- oder nutförmige Ausnehmung 23 an, wie das deutlich den Fig. 5 und 6 zu entnehmen ist. Der Drehwinkel für den Drehknebel ist dabei innerhalb der zylindrischen Kammer 25 der Handhabe 10 durch eine Anschlagnase 28a an seinem Umfang auf 180° anschlagbegrenzt.

Zu diesem Zweck greift die Anschlagnase 28a in eine Bogennut 29a der Kammer 25 ein.

Vorteilhaft bei dem Sperr-Riegel bzw. der Drehsperre nach den Fig. 5 und 6 ist, daß der Profildurchbruch 26 in der Stirnwand der Handhabe 10 keine kreuz- bzw. +-förmige Umrißform erhalten muß, sondern flach-rechteckig - passend zum Profilkanal 27 im Drehknebel 21 - ausgeführt werden kann.

## Patentansprüche

1. Sperr-Riegel für die Flügel von Fenstern, Türen od. dgl., insbesondere Drehsperre für die Flügel von Drehkippfenstern und -türen, bestehend aus einem Federschnäpper mit einer durch den Federweg vorgegebenen, relativ geringen Riegel-Eingriffstiefe und aus einem durch eine Handhabe (10) bewegbaren Schubriegel mit einer die Riegel-Eingriffstiefe des Federschnäppers überschreitenden Eingriffstiefe,
dadurch gekennzeichnet,
daß der Schubriegel aus einem Riegelbolzen (7) besteht, der rückseitig an seinem freien Ende (8) mit einer Anlaufschräge (9) versehen ist, daß die Handhabe (10) des Schubriegels einen in eine schlitz- oder nutförmige Ausnehmung (23) der ortsfesten Schubriegelführung (6, 11) hineinragenden (22) Drehknebel (21) trägt,
daß die schlitz- oder nutförmige Ausnehmung (23) der ortsfesten Schubriegelführung (6, 11) wenigstens an ihrem der maximalen Riegel-Eingriffstiefe des Schubriegels zugeordneten Ende eine Erweiterung (24) aufweist,
daß der Drehknebel (21) lediglich innerhalb dieser Erweiterung (24) in eine Blockierstellung querverdrehbar ist,
daß der Drehknebel (21) einen Flachsteg (22) aufweist, dessen Breite ein Einschieben in die schlitz- oder nutförmige Ausnehmung (23) erlaubt und dessen Länge größer als die Breite der Ausnehmung (23) und kleiner als das Öffnungsmaß der Erweiterung (24) ist.

2. Sperr-Riegel für die Flügel von Fenstern, Türen od. dgl., insbesondere Drehsperre für die Flügel von Drehkippfenstern und -türen, bestehend aus einem Federschnäpper mit einer durch den Federweg vorgegebenen, relativ geringen Riegel-Eingriffstiefe und aus einem durch eine Handhabe (10) bewegbaren Schubriegel mit einer die Riegel-Eingriffstiefe des Federschnäppers überschreitenden Eingriffstiefe,
dadurch gekennzeichnet,
daß der Schubriegel aus einem Riegelbolzen (7) besteht, der rückseitig an seinem freien Ende (8) mit einer Anlaufschräge (9) versehen ist, daß die Handhabe (10) des Schubriegels einen in eine Schlitz- oder nutförmige Ausnehmung (23) der ortsfesten Schubriegelführung (6, 11) hineinragenden (22) Drehknebel (21) trägt,
daß die schlitz- oder nutförmige Ausnehmung (23) der ortsfesten Schubriegelführung (6, 11) wenigstens an ihrem der maximalen Riegel-Eingriffstiefe des Schubriegels zugeordneten Ende eine Erweiterung (24) aufweist,
daß der Drehknebel (21) lediglich innerhalb dieser Erweiterung (24) in eine Blockierstellung querverdrehbar ist,
daß der Drehknebel (21) einen etwa halbkreisförmig begrenzten Zapfen (22a) trägt, dessen ebene Halbkreisfläche (22b) an der Drehachse des Drehknebels (21) liegt
und daß die Erweiterung (24a) der schlitz- oder nutförmigen Ausnehmung (23) in der ortsfesten Schubriegelführung (6, 11) Kreisform aufweist sowie sich einseitig versetzt an das der maximalen Riegel-Eingriffstiefe des Schubriegels zugeordnete Ende der Ausnehmung (23) anschließt.

3. Sperr-Riegel nach Anspruch 1 oder 2,
dadurch gekennzeichnet,
daß der Drehknebel (21) in einer zur Rückseite der Handhabe (10) offenen, zylindrischen Kammer (25) sitzt, deren Stirnwand mit einem Profildurchbruch (26) versehen ist, und daß er einen dem Profildurchbruch (26) zugewendeten Profilkanal (27) enthält, wobei als Betätigungselement ein Steckschlüssel vorgesehen ist, der einerseits zum Profilkanal (27) und andererseits zum Profildurchbruch (26) paßt.

4. Sperr-Riegel nach einem der Ansprüche 1 und 3,
dadurch gekennzeichnet,
daß der Drehwinkel des Drehknebels (21) innerhalb der zylindrischen Kammer (25), z.B. auf 90°, anschlagbegrenzt ist, wobei eine Anschlagnase (28) am Umfang des Drehknebels (21) in eine Bogennut (29) der Kammer (25) eingreift (Fig. 2 und 4).

5. Sperr-Riegel nach einem der Ansprüche 1 bis 4,
dadurch gekennzeichnet,
daß Federschnäpper und Schubriegel voneinander unabhängig bewegbar in einem Gehäuse sitzen, wobei der Federschnäpper von einer abgefederten Schnäpperfalle gebildet ist, die einen in ihrer Bewegungsrichtung durchgehenden Führungskanal enthält, daß das vordere Ende des durch die Handhabe bewegbaren Schubriegels im Führungskanal der Schnäpperfalle aufgenommen ist, und daß das Ende des Schubriegels im Führungskanal des Federschnäppers über dessen Ende hinaus in den zugehörigen Riegeleingriff vorschiebbar ist.

6. Sperr-Riegel nach einem der Ansprüche 1 bis 5,
dadurch gekennzeichnet,
daß der Drehknebel (21) durch einen schlüsselbetätigten Drehzylinder verstellbar ist.

7. Sperr-Riegel nach einem der Ansprüche 1 bis 5,
dadurch gekennzeichnet,
daß in die Handhabe (10) des Schubriegels anstelle eines Drehknebels (21) ein durch einen Schlüssel entriegelbarer Druckzylinder eingesetzt ist.

8. Sperr-Riegel nach einem der Ansprüche 2 und 6,
dadurch gekennzeichnet,
daß der Drehwinkel des Drehknebels (21) innerhalb der zylindrischen Kammer (25) durch eine Anschlagnase (28a) an seinem Umfang die in eine Bogennut (29a) der Kammer (25) eingreift (Fig. 5 und 6), auf 180° anschlagbegrenzt ist.

## Claims

1. A latching bolt for the moving members, hereinafter called panels, of windows or doors or the like, more particularly a turn latch or lock for the panels of turn-tilt windows and doors, comprising: a spring catch having a relatively reduced bolt engagement depth determined by the spring travel; and a sliding bolt which is movable by a handle (10) and whose depth of engagement exceeds the bolt engagement depth of the spring catch,
characterised in that
the sliding bolt comprises a bolt (7) having an inclined stop face (9) at the back of its free end (8),
the handle (10) of the bolt carries a turn toggle (21) extending into a slot-like or groove-like recess (23) in the fixed guide (6, 11) for the sliding bolt,
the latter recess (23) has a widening (24) at least at its end associated with the maximum bolt engagement depth of the sliding bolt,
the turn toggle (21) is rotatable transversely into a locking position only in the latter widening (24),
and the turn toggle (21) has a flat web (22) whose width permits it to be slid into the slot-like or groove-like recess (23) and whose length is greater than the width of the latter recess and less than the amount of opening of the widening (24).

2. A latching bolt for the moving members, hereinafter called panels, of windows or doors or the like, more particularly a turn latch or lock for the panels of turn-tilt windows and doors, comprising: a spring catch having a relatively reduced bolt engagement depth determined by the spring travel; and a sliding bolt which is movable by a handle (10) and whose depth of engagement exceeds the bolt engagement depth of the spring catch,
characterised in that
the sliding bolt comprises a bolt (7) having an inclined stop face (9) at the back of its free end (8),
the handle (10) of the bolt carries a turn toggle (21) extending into a slot-like or groove-like recess (23) in the fixed guide (6, 11) for the sliding bolt,
the latter recess (23) has a widening (24) at least at its end associated with the maximum bolt engagement depth of the sliding bolt,
the turn toggle (21) is rotatable transversely into a locking position only in the latter widening (24),
the turn toggle (21) has a substantially semicircular peg (22a) whose plane semicircular surface (22b) is disposed on the rotational axis of the turn toggle (21),
and the widening (24a) of the slot-like or groove-like recess (23) in the fixed guide (6, 11) for the sliding bolt is circular and merges by way of an offset on one side with that end of the latter recess (23) which is associated with the maximum engagement depth of the sliding bolt.

3. A bolt according to claim 1 or 2,
characterised in that
the turn toggle (21) is disposed in a cylindrical chamber (25) which is open towards the back of the handle (10) and in whose end wall there is a profiled aperture (26), and the turn toggle (21) has a profiled channel (27) facing the profiled aperture (26), there being provided as operating element a tube spanner fitting the latter channel (27) and the latter aperture (26).

4. A bolt according to claim 1 or 3,
characterised in that
the turn angle of the turn toggle (21) in the cylindrical chamber (25) is limited by abutments, for example, to 90°, an abutment (28) on the turn toggle periphery engaging in an arcuate groove (29) in the chamber (25) (Figs. 2 and 4).

5. A bolt according to any of claims 1 to 4,
characterised in that
the spring catch and the sliding bolt are so disposed in a casing as to be movable independently of one another, the spring catch taking the form of a spring latch containing a guide channel which is continuous in its direction of movement, the front end of the sliding bolt movable by the handle is received in the latter guide channel and the end of the sliding bolt can be advanced in the guide channel beyond the end thereof into the associated bolt receiver.

6. A bolt according to any of claims 1 to 5,
characterised in that
the turn toggle (21) is adjustable by a key- or spanner-operated turn cylinder.

7. A bolt according to any of claims 1 to 5,
characterised in that
a pressing cylinder unlockable by a key is received instead of a turn toggle (21) in the sliding bolt handle (10).

8. A bolt according to claim 2 or 6,
characterised in that
the turn angle of the turn toggle (21) in the cylindrical chamber (25) is limited to 180° by an abutment (28a) on the toggle periphery, the latter abutment engaging in an arcuate groove (29a) in the chamber (25) (Figs. 5 and 6).

## Revendications

1. Un verrou pour les vantaux de fenêtres, portes ou pièces similaires, en particulier un blocage empêchant le battement de fenêtres et portes oscillo-battantes et consistant, d'une part, en un pêne demi-tour à ressort dont la profondeur de pénétration de bâche est prédéterminée par la course du ressort et relativement limitée et, d'autre part, en un verrou coulissant pouvant être mû par une poignée (10) et doté d'une profondeur de pénétration de bâche excédant celle du pêne demi-tour à ressort,
ce verrou étant caractérisé
par le fait que le verrou coulissant est constitué par une barre de verrou (7) qui, sur sa face postérieure, à son extrémité libre (8), est doté d'un biseautage (9) d'avancée;
par le fait que la poignée (10) du verrou coulissant supporte une manette pivotante (21) qui fait saillie (22) dans un évidement (23) en forme de rainure ou de gorge du guide fixe du verrou coulissant (6, 11);
par le fait que l'évidement (23) en forme de rainure ou de gorge du guide fixe du verrou coulissant (6, 11) présente une extension (24) au moins à son extrémité correspondant à la profondeur maximale de pénétration de gâche du verrou coulissant;
par le fait que la manette pivotante (21) ne peut se tourner transversalement en une position de blocage qu'à l'intérieur de cette extension (24);
par le fait que la manette pivotante (21) présente une traverse plate (22) dont la largeur autorise l'introduction dans l'évidement (23) en forme de rainure ou de gorge et dont la longueur excède la largeur de l'évidement (23) et est plus petite que les dimensions de l'ouverture de l'extension (24).

2. Un verrou pour les vantaux de fenêtres, portes ou pièces similaires, en particulier un blocage empêchant le battement de fenêtres et portes oscillo-battantes et consistant. d'une part, en un pêne demi-tour à ressort dont la profondeur de pénétration de bâche est prédéterminée par la course du ressort et relativement limitée et, d'autre part, en un verrou coulissant pouvant être mû par une poignée (10) et doté d'une profondeur de pénétration de gâche excédant celle du pêne demi-tour à ressort,
ce verrou étant caractérisé
par le fait que le verrou coulissant est constitué par une barre de verrou (7) qui, sur sa face postérieure, à son extrémité libre (8), est doté d'un biseautage (9) d'avancée;
par le fait que la poignée (10) du verrou coulissant supporte une manette pivotante (21) qui fait saillie (22) dans un évidement (23) en forme de rainure ou de gorge du guide fixe du verrou coulissant (6, 11);
par le fait que l'évidement (23) en forme de rainure ou de gorge du guide fixe du verrou coulissant (6, 11) présente une extension (24) au moins à son extrémité correspondant à la profondeur maximale de pénétration de gâche du verrou coulissant;
par le fait que la manette pivotante (21) ne peut se tourner transversalement en une position de blocage qu'à l'intérieur de cette extension (24);
par le fait que la manette pivotante (21) porte un tenon dont les contours sont de forme semi-circulaire et dont la surface plane semi-circulaire (22b) est située contre l'axe de rotation de la manette pivotante (21)
et par le fait que l'extension (24a) de l'évidement (23) en forme de rainure ou de gorge situé dans le guide fixe du verrou coulissant (6, 11) présente une configuration circulaire tout en se rattachant par un côté et en déport à l'extrémité de l'évidement (23) correspondant à la profondeur de pénétration maximale de gâche du verrou coulissant.

3. Un verrou suivant la revendication 1 ou 2,
caractérisé
par le fait que la manette pivotante (21) est logée dans un compartiment (25) cylindrique, ouvert sur la face postérieure de la poignée (10) et pourvu sur sa face frontale d'un percement profilé (26), ainsi que par le fait que ce compartiment (25) contient un canal profilé (27) orienté vers le percement profilé (26), une clé à douille étant prévue comme élément d'actionnement et s'adaptant d'une part au canal profilé (27) et d'autre part au percement profilé (26).

4. Un verrou suivant l'une des revendications 1 et 3,
caractérisé
par le fait que l'angle de rotation de la manette pivotante (21) à l'intérieur du compartiment cylindrique (25), par exemple 90 degrés, est limité par une butée, un taquet de butée (28) situé sur la circonférence de la manette pivotante (21) venant s'engager dans une gorge (29) en forme d'arc du compartiment (25) (fig. 2 et 4).

5. Un verrou suivant l'une des revendications 1 à 4,
caractérisé
par le fait que le pêne demi-tour à ressort et le verrou coulissant sont situés dans un boîtier et peuvent être mus indépendamment l'un de l'autre, le pêne demi-tour à ressort étant constitué d'un pêne demi-tour garni d'un ressort et contenant un canal de guidabe qui s'étend dans le sens de son mouvement,
par le fait que l'extrémité antérieure du verrou coulissant qui peut être mû par la poignée se lobe dans le canal de guidage du pêne demi-tour,
et par le fait que l'extrémité du verrou coulissant située dans le canal de guidage du pêne demi-tour peut être glissée, par delà l'extrémité de ce dernier, dans la gâche correspondante.

6. Un verrou suivant l'une des revendications 1 à 5,
caractérisé
par le fait que la manette pivotante (21) peut être mue par un cylindre à mouvement rotatif actionné par une clé.

7. Un verrou suivant l'une des revendications 1 à 5,
caractérisé
par le fait qu'un cylindre à presser commandé par une clé est installé dans la poignée (10) du verrou coulissant à la place d'une manette pivotante (21).

8. Un verrou suivant l'une des revendications 2 à 6,
caractérisé
par le fait que l'angle de rotation de la manette pivotante (21) à l'intérieur du compartiment cylindrique (25) est limité à 180 degrés par une butée grâce à un taquet de butée (28a) qui est situé sur sa circonférence et s'engage dans une gorge (29a) en forme d'arc du compartiment (25).
